# FASCICULE DE BREVET EUROPEEN

(11) **EP 2 310 272 B1**
(45) Date de publication et mention de la délivrance du brevet: **25.01.2012**
(21) Numéro de dépôt: 09784217.3
(22) Date de dépôt: 23.06.2009
(51) Int. Cl.: B65B 3/00, G21F 9/00, G21F 9/36

(54) **SYSTÈME D'INTRODUCTION DE MORTIER DANS UN CONTENEUR**
SYSTEM ZUR INJEKTION VON MÖRTEL IN EINEN BEHÄLTER
SYSTEM FOR INJECTING MORTAR INTO A CONTAINER

(30) Priorité: 26.06.2008 FR 0803580
(43) Date de publication de la demande: 20.04.2011
(73) Titulaire: Commissariat à l'Énergie Atomique et aux Énergies Alternatives, 75015 Paris (FR)
(72) Inventeur: POUYAT, Dominique, F-13100 Aix En Provence (FR); BLANCHARD, Eric, F-07700 Bourg Saint Andeol (FR); BROVELLI, Pierre, F-26700 La Garde Adhemar (FR)
(74) Mandataire: Marchand, André
(86) Numéro de dépôt international: PCT/FR2009/000755
(87) Numéro de publication internationale: WO 2010/004113

(56) Documents cités:
- EP-A- 0 111 221
- DE-A1- 2 536 699
- FR-A- 2 605 788
- US-A- 5 256 338
- US-A- 5 489 737

## Description

### DOMAINE TECHNIQUE

La présente invention est relative à un système d'injection de mortier dans un conteneur.

L'invention est notamment relative à l'introduction de mortier dans un fût contenant des déchets nocifs, en particulier des déchets radioactifs issus d'opérations de conditionnement de matières lors de la fabrication de combustible MOX (oxydes mixtes (U,Pu)O₂) et d'opérations de décontamination ou de démantèlement d'une boite à gants.

### ETAT DE LA TECHNIQUE

Les brevets FR2605788 et US5246287 décrivent un appareil d'introduction de mortier dans un fût contenant des déchets radioactifs.

L'appareil comporte un récipient équipé d'un mélangeur et à l'intérieur duquel sont introduits l'eau et les matériaux nécessaires à la formation d'un coulis. L'appareil comporte une pompe prélevant le coulis dans le récipient et évacuant le coulis jusqu'au fût par l'intermédiaire de conduits de transport du coulis équipés d'une soupape à trois voies.

Un conduit d'air comprimé débouche dans la soupape et un conduit de retour relie la soupape au récipient. La quantité de coulis évacué par la pompe est contrôlée par des jauges dynamométriques équipant le récipient, et l'excès de coulis est renvoyé au récipient par le conduit de retour. L'air comprimé sert à faciliter l'injection de coulis dans le fût.

Un inconvénient de ce procédé d'injection de coulis est que l'air comprimé utilisé pour l'injection subit une contamination et doit ensuite être décontaminé.

Par ailleurs ce procédé, s'il est adapté à l'injection d'une quantité prédéterminée de coulis dans un fût contenant des déchets dont le volume doit alors être connu avec précision, n'est à contrario pas adapté au cas où le volume des déchets contenus dans le fût est mal connu.

Un autre inconvénient de ce procédé est qu'il ne permet pas d'éviter de façon certaine, lorsque le remplissage du fût est terminé, la migration d'air ou de coulis contaminé vers la soupape à trois voies et l'ensemble de l'appareil.

### EXPOSÉ DE L'INVENTION

Un objectif de l'invention est de proposer un dispositif et un procédé d'injection de mortier dans un conteneur contenant des déchets qui permette(nt) de remplir avec précision le conteneur sans connaître précisément le volume des déchets, en assurant un confinement dynamique.

Un objectif de l'invention est de proposer un dispositif et un procédé d'injection de mortier dans un conteneur contenant des déchets qui permette(nt) de minimiser la quantité de produits mis en oeuvre (air et mortier notamment) subissant une contamination et nécessitant par conséquent une décontamination ultérieure.

Un objectif de l'invention est de proposer un dispositif et un procédé d'injection de mortier dans un conteneur contenant des déchets qui permette(nt) d'éviter de façon certaine, lorsque le remplissage du conteneur est terminé, la migration de produits susceptibles d'être contaminés (air et mortier notamment) vers l'ensemble du dispositif.

Un objectif de l'invention est de proposer un dispositif et un procédé d'injection de mortier dans un conteneur contenant des déchets qui facilite(nt) la vidange et le nettoyage des conduits de transport de mortier.

Un objectif de l'invention est de proposer un dispositif et un procédé d'injection de mortier dans un conteneur contenant des déchets qui permette(nt) un remplissage précis du conteneur afin d'assurer dans celui-ci un espace libre apical de volume sensiblement nul.

Un objectif de l'invention est de proposer un dispositif et un procédé d'injection de mortier dans un conteneur contenant des déchets qui soi(en)t amélioré(s) et/ou qui remédie(nt), en partie au moins, aux lacunes ou inconvénients des dispositifs et procédés d'injection de mortier connus.

Selon un aspect de l'invention, il est proposé un procédé d'injection de mortier dans un conteneur contenant des déchets qui comporte les opérations suivantes :
- on provoque une circulation continue d'un premier flux de mortier dans une boucle de circulation ;
- on prélève dans la boucle de circulation, au cours de la circulation continue, un second flux de mortier plus faible que le premier flux de mortier ; et
- on introduit le second flux de mortier dans le conteneur contenant des déchets.

Ainsi, en prélevant une partie seulement du courant de mortier circulant dans la boucle, on évite le risque d'introduction d'air dans le mortier à injecter.

L'invention a également pour objet de proposer un dispositif d'injection de mortier dans un conteneur contenant des déchets, lequel dispositif comporte :
- une boucle de circulation de mortier comportant un récipient (tel qu'une trémie) de stockage de mortier, une pompe de transfert de mortier reliée au récipient de stockage, un conduit de départ pour le transport du mortier sortant de la pompe, et un conduit de retour pour le transport de mortier jusqu'au récipient de stockage ; et
- un conduit d'injection prolongeant le conduit de départ.

Selon une caractéristique du dispositif d'injection de mortier selon l'invention, la boucle de circulation comporte un organe de prélèvement reliant le conduit de départ, le conduit de retour, et le conduit d'injection, et l'isolement du conduit d'injection et de la boucle est réalisé par une vanne à une seule voie de passage ; cette vanne d'isolement est disposée en entrée du conduit d'injection, l'absence de vanne - autre qu'un éventuel régulateur de débit de mortier - sur les conduits de départ et de retour de la boucle permettant d'assurer une circulation continue du mortier, l'organe de prélèvement assurant le prélèvement d'une partie du flux de mortier circulant dans la boucle et son introduction dans le conduit d'injection.

De préférence, l'organe de prélèvement est en forme de raccord ou jonction en Y présentant trois portions de conduit : une première portion de conduit et une seconde portion de conduit sont respectivement reliées au conduit de départ et au conduit de retour ; et la troisième portion de conduit est disposée (raccordée) tangentiellement à la première portion de conduit, et est reliée au conduit d'injection. A cet effet, l'une au moins des trois portions de conduit est incurvée.

Selon un mode de réalisation, la section de la première portion de conduit est sensiblement la même que la section de la seconde portion de conduit, tandis que la section de la troisième portion de conduit est inférieure à la section des première et seconde portions de conduit.

En d'autres termes et selon un autre aspect de l'invention, il est proposé un procédé d'injection de mortier dans un conteneur contenant des déchets qui comporte les opérations suivantes :
- on provoque une circulation de mortier sous pression dans une boucle de circulation ;
- on prélève, en un point de prélèvement de la boucle de circulation, du mortier sous une pression suffisante pour compenser la perte de charge résultant du transport du mortier (prélevé) par un conduit d'injection reliant le point de prélèvement au conteneur; et
- on introduit dans le conteneur contenant des déchets le mortier prélevé dans la boucle, de sorte qu'on évite d'introduire dans le conduit d'injection - et dans le conteneur contenant des déchets - un quelconque propulseur (solide, liquide, gazeux, ou autre).

A cet effet, dans un dispositif selon l'invention, les longueurs et diamètres des conduit de retour et conduit d'injection, ainsi que les diamètres de passage des organes - tels que des vannes - disposés sur ces conduits, sont choisis de telle sorte que la perte de charge dans le conduit d'injection, corrigée des variations de cote entre l'entrée et la sortie du conduit d'injection, soit voisine de - ou inférieure à - la perte de charge dans le conduit de retour corrigée des variations de cote entre l'entrée et la sortie du conduit de retour.

Par ailleurs, à cet effet également, la ou les vanne(s) équipant le conduit d'injection sont choisies pour provoquer une perte de charge réduite ; on la (les) choisit de préférence parmi les vannes à « passage intégral », en particulier parmi les vannes à manchon et les vannes à boisseau.

De préférence, la cote altimétrique de l'orifice d'entrée du conduit d'injection est supérieure à la cote altimétrique de l'orifice de sortie de ce conduit, pour favoriser un écoulement gravitaire du mortier dans ce conduit.

En d'autres termes et selon encore un autre aspect de l'invention, il est proposé un procédé d'injection de mortier dans un conteneur contenant des déchets et comportant un premier orifice et un second orifice, un premier réservoir solidaire du conteneur communiquant avec le conteneur par le premier orifice, un second réservoir solidaire du conteneur communiquant avec le conteneur par le second orifice, le procédé comportant les opérations suivantes :
- on prélève du mortier dans une boucle de circulation de mortier ;
- on introduit dans le conteneur le mortier prélevé dans la boucle de circulation de mortier ;
- on fait vibrer le conteneur pour faciliter l'écoulement à l'intérieur ;
- on surveille l'apparition de mortier dans le second réservoir et, lorsque cette apparition est détectée, on met fin au prélèvement de mortier dans la boucle de circulation.

On peut ainsi introduire dans le conteneur à déchets la quantité de mortier strictement nécessaire à son remplissage, sans qu'il soit besoin de connaître à l'avance cette quantité.

A cet effet, dans un dispositif selon l'invention, les cotes altimétriques des premier et second réservoirs sont de préférence voisines (sensiblement identiques) ; les contenances respectives de ces réservoirs peuvent également être sensiblement identiques.

Le dispositif selon l'invention comporte de préférence en outre un capteur sensible à l'apparition de mortier dans le second réservoir, tel qu'un capteur radar.

Selon un mode préféré de réalisation, chacun des réservoirs présente une forme évasée vers le haut, en particulier une forme tronconique évasée vers le haut, afin de faciliter un démoulage ultérieur.

De préférence, après l'arrêt du prélèvement de mortier dans la boucle, on chasse dans le premier réservoir le mortier contenu dans un conduit d'injection reliant la boucle de circulation de mortier au premier réservoir (et au conteneur), de sorte que l'on peut ensuite nettoyer le conduit d'injection en attente du remplissage d'un autre conteneur à déchets.

A cet effet, dans un dispositif selon l'invention, la somme des contenances -ou volume utile - des premier et second réservoirs est de préférence au moins égale à la contenance - ou volume - du conduit d'injection.

De préférence encore, on procède à la chasse du mortier contenu dans le conduit d'injection en introduisant de l'air comprimé dans le conduit d'injection puis, après connexion du conduit d'injection à un pot de rinçage, on fait circuler dans ce conduit un liquide de rinçage tel que de l'eau, afin d'entraîner et d'évacuer des résidus de mortier susceptibles de s'agglomérer sur les parois du conduit d'injection.

De préférence également, on raccorde le second réservoir à un circuit d'extraction et de filtration d'air et on prélève dans ce second réservoir l'air contaminé chassé du conteneur au cours de l'introduction de mortier dans ce dernier.

A cet effet, un dispositif selon l'invention peut comporter un réceptacle pour recueillir le liquide de rinçage, un collecteur de forme adaptée à celle du second réservoir pour collecter les effluents gazeux - essentiellement de l'air - sortant de ce réservoir, ainsi qu'un conduit raccordé au collecteur pour diriger les effluents vers un circuit de décontamination d'effluents gazeux.

Après séchage - s'accompagnant d'un retrait - du mortier, on peut alors désolidariser les deux réservoirs - et les « masselottes » de mortier qu'ils contiennent - du conteneur à déchets, puis obturer les deux orifices du conteneur par des bouchons.

D'autres aspects, caractéristiques, et avantages de l'invention apparaissent dans la description suivante qui se réfère aux figures annexées et illustre, sans aucun caractère limitatif, des modes préférés de réalisation de l'invention.

### BREVE DESCRIPTION DES FIGURES

La figure 1 est un schéma d'un dispositif selon l'invention.
Les figures 2 à 4 illustrent schématiquement trois variantes de réalisation d'un organe de prélèvement d'un dispositif selon l'invention.

### DESCRIPTION DETAILLEE DE L'INVENTION

Pour ne pas nuire à la clarté de la présente demande, les termes « récipient » et « trémie » sont utilisés pour désigner un conteneur adapté pour contenir une réserve de mortier suffisante pour combler l'espace laissé libre par des déchets placés dans un conteneur à déchets.

Dans le même but, les termes « réservoir » et « cône » sont utilisés dans la présente demande pour désigner un conteneur adapté pour contenir un surplus de mortier délivré au conteneur à déchets.

Encore dans le même but, les termes « réceptacle » et « capacité » sont utilisés dans la présente demande pour désigner un conteneur adapté pour contenir des effluents issus du nettoyage du système d'injection de mortier.

En conséquence, le terme « conteneur » est réservé, dans la présente demande, sauf indication explicite ou implicite contraire, pour désigner le conteneur contenant des déchets.

Par référence à la figure 1 en particulier, le système d'injection de mortier est destiné à permettre d'immobiliser des déchets contenus dans un conteneur 87.

Le dispositif d'injection de mortier comporte :
- une boucle BA de circulation de mortier comportant un récipient TM 12 de stockage de mortier, une pompe volumétrique P11 de transfert de mortier reliée au récipient de stockage, un conduit CD de départ pour le transport du mortier sortant de la pompe, et un conduit CR de retour pour le transport de mortier jusqu'au récipient de stockage ; et
- un conduit d'injection CI prolongeant le conduit de départ;

La boucle de circulation comporte un organe OP de prélèvement reliant le conduit de départ, le conduit de retour, et le conduit d'injection.

L'isolement du conduit d'injection et de la boucle est réalisé par une vanne V1 à une voie disposée en entrée du conduit d'injection.

Le mortier à injecter dans le conteneur est préparé puis stocké temporairement dans une trémie TM 12 avant d'être acheminé par des tuyauteries jusque dans une boîte à gant BAG dans laquelle est disposé le conteneur 87.

Le dispositif comporte un conduit d'injection CI équipé d'un système de trois vannes V1, V2, V3 adapté à l'injection et au rinçage du conduit. Les vannes V1, V2, V3 sont des vannes à manchon ou des vannes à boisseau à « passage intégral ».

Le conduit d'injection se termine par une canne d'injection CAI disposée dans la boite à gant et supportée par un mécanisme MD de déplacement de la canne d'injection, lequel mécanisme est manoeuvré par un opérateur.

Pour le remplissage du conteneur 87, la canne d'injection CAI est introduite dans un premier réservoir R1 appelé « cône de remplissage » et fixé sur une paroi supérieure 88 du conteneur 87 qui est percée d'un premier orifice 89 servant au remplissage.

La détection de remplissage du conteneur par le mortier se fait par l'intermédiaire d'un second réservoir R2 appelé « cône d'évent », qui est également fixé sur la paroi supérieure 88 du conteneur percée d'un second orifice 90 servant d'évent et de surverse.

Les premier et un second réservoirs R1, R2 sont solidarisés au conteneur en regard des orifices 89, 90 prévus dans la paroi 88 de ce dernier, les cotes altimétriques des premier et second réservoirs étant voisines.

Le conteneur 87 est mis en vibration pendant la coulée de mortier.

Le mortier est constitué d'un mélange de sable, de ciment, et d'eau, auxquels peu(ven)t être ajouté(s) un (ou plusieurs) adjuvant(s), en particulier un fluidifiant.

Le mortier peut présenter une masse volumique voisine de 2,25 kg/dm³, une fluidité - mesurée au cône de MARSH - voisine de 200 à 500 centipoise, et une durée d'utilisation avant prise de trois heures maximum.

Le mortier est préparé dans le malaxeur (non représenté) puis déposé dans la trémie tampon TM12 dont le volume utile est suffisant pour assurer le remplissage d'un conteneur 87 contenant peu de déchets.

L'installation d'injection de mortier comporte trois parties :
- une boucle d'alimentation BA entre la trémie TM12 et un organe OP de prélèvement de mortier dans la boucle,
- un conduit d'injection CI entre l'organe OP de prélèvement de mortier et la boîte à gant BAG, et
- un dispositif DAE d'introduction d'air et d'eau dans le conduit d'injection.

L'installation d'injection de mortier permet d'assurer les fonctions suivantes:
- faire circuler le mortier dans la boucle BA et dans le conduit CI jusqu'à la boîte à gants BAG de cimentation où est implanté le conteneur 87 à remplir ;
- assurer le remplissage d'un ou plusieurs conteneur(s) 87 par jour, en garantissant la qualité du mortier injecté dans les conteneurs 87 ;
- pouvoir être vidangée et rincée simplement, en limitant la quantité de déchets générés;
- éviter le débordement de mortier dans la boîte à gants;
- garantir les respects d'exigences de sûreté liées à la dangerosité des déchets.

Les exigences de sûreté sont les suivantes:
- assurer le confinement entre le ciel du conteneur 87 et l'ambiance du local de traitement abritant le dispositif,
- assurer le confinement entre l'ambiance de la boîte à gants BAG de cimentation, et l'ambiance du local de traitement,
- assurer le confinement avec l'extérieur,
- récupérer les déchets suspects générés sous confinement pour éviter toute dispersion dans le local de traitement.

A cet effet, il est utile de prendre en compte les cotes respectives du point OP de prélèvement de mortier dans la boucle et du sommet 88 du conteneur, ainsi que le diamètre et la longueur du conduit d'injection de mortier, afin d'équilibrer la charge de mortier et les pertes de charge en ligne et permettre un écoulement du mortier à la sortie du conduit d'injection sous une pression sensiblement nulle, sans vidange de ce conduit, pour le débit d'injection souhaité. On peut ainsi par exemple déterminer le diamètre moyen du conduit d'injection en fonction de ces cotes, longueur, et débit.

Le choix d'un diamètre plus grand pourrait conduire à une vidange gravitaire de la partie descendante du conduit CI avec mise en communication de l'ambiance de la boîte à gants et de la tuyauterie hors zone confinée, ainsi qu'à un volume de mortier contaminé plus élevé (lors de la vidange et du rinçage du conduit d'injection).

Le choix d'un diamètre inférieur augmenterait les risques de bouchage du conduit CI et nécessiterait une mise en pression plus élevée du mortier pour provoquer son écoulement.

On choisit de préférence, pour le conduit d'injection, un diamètre adapté à la fluidité et à la viscosité du produit et à la pente entre le point de prélèvement et le niveau haut du conteneur.

La mise en pression et en circulation du mortier est assurée par une pompe péristaltique P11 de la boucle BA, et son transfert jusqu'au conteneur est assuré par le conduit d'injection CI qui est raccordé à la boucle BA par l'organe OP.

Ceci permet de disposer, sous réserve d'une circulation permanente de mortier dans la boucle d'alimentation (et donc d'un débit circulant dans la boucle supérieur au débit injecté), d'une boucle remplie et sous pression modérée au niveau du piquage OP du conduit d'injection ; ceci permet aussi de limiter le volume de mortier contaminé/suspect au volume du conduit d'injection, le mortier présent dans la boucle d'alimentation étant un déchet conventionnel (non suspect).

Le débit de mortier circulant dans le conduit de retour de la boucle BA peut par exemple être de l'ordre de 10% du débit de mortier véhiculé par la pompe P11, 90% du débit véhiculé par la pompe étant prélevé dans la boucle et injecté dans le conteneur.

La pression du mortier dans l'organe de prélèvement peut par exemple être ajustée à une valeur de l'ordre de 0.5 bar environ à 1 bar environ.

La cote altimétrique de l'orifice d'entrée du conduit d'injection, i.e. de l'organe OP, est supérieure à la cote altimétrique de l'orifice de sortie de ce conduit, i.e. de la canne CAI, pour favoriser un écoulement gravitaire du mortier dans ce conduit.

Le conduit d'injection est de préférence en pente descendante pour éviter la présence d'un point bas susceptible de retenir du mortier ou de l'eau de rinçage ou d'humidification.

Le confinement entre la boucle d'alimentation et le dispositif de rinçage d'une part, et le conduit d'injection d'autre part, est assuré par une vanne d'isolement motorisée V2 ; le confinement de la boucle d'alimentation est assuré par les deux vannes V1 et V2 d'isolement motorisées.

Les vannes peuvent être de type à manchon résistant à l'abrasion (passage intégral vanne ouverte, fermeture par écrasement de la membrane), à motorisation pneumatique.

Des tronçons des conduits peuvent être réalisés en acier inoxydable ; des portions de conduit souples peuvent être prévues pour raccorder respectivement la pompe péristaltique et le conduit de retour à la trémie tampon TM12, ainsi que pour raccorder, dans la boîte à gants, la canne d'injection au conduit d'injection, afin de permettre le déplacement de cette canne et d'éviter de transmettre les vibrations du conteneur 87 à la boîte à gants.

Deux cônes R1, R2 sont mis en place sur les orifices 89, 90 de remplissage et d'évent du conteneur 87. Le volume de chacun de ces cônes est au moins égal à la moitié du volume du conduit d'injection ; le volume de ce conduit, entre la vanne V1 et l'orifice de sortie de la canne CAI peut être de l'ordre d'un ou plusieurs dm³.

La canne d'injection est supportée par une potence MD permettant de déplacer la canne en translation selon les axes x et z, ainsi qu'en rotation selon l'axe z.

L'extrémité de la canne comporte un système assurant l'étanchéité lorsque la canne vient en appui sur le cône R1.

Le cône d'évent R2 est équipé d'un détecteur radar DRA de présence de mortier dans le cône. Ce cône est relié par un collecteur CO et une conduite souple CS au système d'extraction d'air de la boîte à gants BAG de cimentation, pour éviter de contaminer l'intérieur de la boîte à gants par l'air ayant traversé le conteneur 87.

L'arrêt de l'injection du mortier est commandé suite à la détection de présence de mortier dans le cône d'évent par le capteur radar ; la boucle d'alimentation est alors isolée du conduit d'injection par fermeture de la vanne V1.

La boucle d'alimentation est ensuite vidangée par poussage du mortier à l'air comprimé délivré par la source S20. Le mortier contenu dans la boucle d'alimentation est recueilli dans la trémie TM12.

La liaison souple LS1 du conduit de retour de la boucle d'alimentation est ensuite reliée à une cuve de récupération d'eaux de rinçage et le refoulement de la pompe à mortier P11 est connecté au réseau d'eau industrielle. On introduit alors dans la boucle BA de l'eau délivrée par la source S21, ainsi qu'une une balle éponge, par l'intermédiaire d'un sas d'introduction SI, qui est poussée par l'air comprimé pour nettoyer la boucle.

La pièce OP de dérivation vers le conduit d'injection, sur laquelle est raccordée la vanne V1, permet le rinçage de la partie « amont », par référence au sens de circulation du mortier, de cette vanne.

Le résidu de mortier resté dans le conduit d'injection (entre la vanne V1 et la canne d'injection) est vidangé dans le cône R1 d'introduction de mortier et dans le conteneur 87 par poussage à l'air comprimé délivré par la source S22 d'air comprimé du dispositif DAE ou d'une balle en mousse, après relevage de la canne pour mise à l'évent des cônes.

Le volume de ce mortier « vidangé » se répartit entre le cône de remplissage R1 et le cône d'évent R2.

La canne d'injection est ensuite déplacée et positionnée par le mécanisme MD sur un troisième cône R3 relié à une capacité S 14 située dans la boîte à gants BAG et permettant de récupérer des eaux de rinçage de la portion d'injection. La vidange est effectuée par une chasse à l'eau provenant d'un ballon à membrane R 13 mis sous pression d'air par la source S22 et rempli d'eau par la source S23.

Après chaque rinçage du conduit d'injection, la capacité S14 est vidée par un conduit pourvu d'une vanne V24, vers une cuve d'effluents suspects.

Par référence aux figures 2 à 4 en particulier, l'organe OP de prélèvement est en forme de raccord ou jonction en Y présentant trois portions de conduit : une première portion OP1 de conduit et une seconde portion OP2 de conduit sont respectivement reliées au conduit de départ CD et au conduit de retour CR; la troisième portion OP3 de conduit est disposée (raccordée) tangentiellement à la première portion de conduit, et est reliée au conduit d'injection CI.

Dans le mode de réalisation illustré figure 2, la troisième portion OP3 de conduit s'étend selon un axe OP5 confondu avec celui de la première portion OP1, la seconde portion OP2 de conduit étant incurvée.

Dans le mode de réalisation illustré figure 3, la seconde portion OP2 de conduit s'étend selon un axe OP4 confondu avec celui de la première portion OP1, la troisième portion OP3 de conduit étant incurvée.

Dans le mode de réalisation illustré figure 4, la seconde portion OP2 de conduit et la troisième portion OP3 de conduit sont incurvées.

Dans les modes de réalisation illustrés figures 2 à 4, les trois portions de conduit OP1, OP2, et OP3 de l'organe OP présentent une section (et/ou un diamètre) sensiblement identique.

Selon une variante de réalisation non représentée, la section de la première portion de conduit peut être sensiblement la même que la section de la seconde portion de conduit, la section de la troisième portion de conduit étant inférieure à la section des première et seconde portions de conduit.

La vanne V3 sert à isoler le tronçon en boite à gants, lors des opérations de maintenance, ou de changement de tuyauteries entre les vannes V1 et V3.

## Revendications

1. Procédé d'introduction de mortier dans un conteneur (87) solidaire d'un premier réservoir (R1) et d'un second réservoir (R2), le premier réservoir communiquant avec le conteneur par un premier orifice (89), le second réservoir communiquant avec le conteneur par un second orifice (90), le procédé comportant les opérations suivantes :
- on provoque une circulation continue d'un premier flux de mortier dans une boucle de circulation (BA);
- on prélève dans la boucle de circulation, au cours de la circulation continue, un second flux de mortier plus faible que le premier flux de mortier ;
- on introduit le second flux de mortier dans le conteneur ; et
- on surveille l'apparition de mortier dans le second réservoir et, lorsque cette apparition est détectée, on met fin au prélèvement de mortier dans la boucle de circulation.

2. Procédé selon la revendication 1 dans lequel, après l'arrêt du prélèvement de mortier dans la boucle, on chasse dans le premier réservoir (R1) le mortier contenu dans un conduit d'injection (CI) reliant la boucle de circulation de mortier au premier réservoir et au conteneur, de sorte que l'on peut ensuite nettoyer le conduit d'injection, en attente du remplissage d'un autre conteneur.

3. Procédé selon la revendication 2 dans lequel on procède à la chasse du mortier contenu dans le conduit d'injection en introduisant de l'air comprimé ou une balle en mousse dans le conduit d'injection, puis on fait circuler un liquide de rinçage dans ce conduit, afin d'entraîner et d'évacuer des résidus de mortier susceptibles de s'agglomérer sur les parois du conduit d'injection.

4. Procédé selon l'une quelconque des revendications 1 à 3, dans lequel on raccorde le second réservoir à un circuit de filtration d'air et on prélève dans le second réservoir l'air contaminé chassé du conteneur au cours de l'introduction de mortier dans ce dernier.

5. Procédé selon l'une quelconque des revendications 1 à 4 dans lequel, après séchage du mortier, on désolidarise du conteneur les deux réservoirs et les « masselottes » de mortier qu'ils contiennent, et on obture les deux orifices (89, 90) du conteneur.

6. Procédé selon l'une quelconque des revendications 1 à 5 dans lequel on prélève le second flux de mortier en un point (OP) de prélèvement de la boucle de circulation, sous une pression suffisante pour compenser la perte de charge résultant du transport du mortier prélevé par un conduit d'injection (CI) reliant le point de prélèvement au conteneur, sans introduire un propulseur dans le conduit d'injection.

7. Dispositif d'injection de mortier dans un conteneur, qui comporte un récipient (TM12) de stockage de mortier, une pompe (P11) de transfert de mortier reliée au récipient de stockage, un conduit (CD) de départ pour le transport du mortier sortant de la pompe, un conduit (CR) de retour pour le transport de mortier jusqu'au récipient de stockage, un conduit d'injection (CI) prolongeant le conduit de départ, et un organe (OP) reliant le conduit de départ, le conduit de retour, et le conduit d'injection ;
le dispositif étant **caractérisé en ce qu'**il comporte en outre un premier et un second réservoirs (R1, R2) solidarisés au conteneur en regard d'orifices (89, 90) prévus dans la paroi (88) de ce dernier, ainsi qu'un capteur (DRA) sensible à l'apparition de mortier dans le second réservoir, et **en ce que** :
- l'organe (OP) reliant le conduit de départ, le conduit de retour, et le conduit d'injection, est un organe de prélèvement ;
- une boucle (BA) de circulation de mortier comporte le récipient (TM12) de stockage de mortier, la pompe (P11) de transfert de mortier, le conduit (CD) de départ, le conduit (CR) de retour, et l'organe (OP) de prélèvement; et
- l'isolement du conduit d'injection et de la boucle est réalisé par une vanne (V1) à une voie disposée en entrée du conduit d'injection, les conduits de départ et de retour de la boucle permettant d'assurer une circulation continue du mortier, l'organe de prélèvement permettant le prélèvement d'une partie du flux de mortier circulant dans la boucle et son introduction dans le conduit d'injection.

8. Dispositif selon la revendication 7 dans lequel l'organe (OP) de prélèvement est en forme de raccord ou jonction en Y présentant trois portions de conduit : une première portion (OP1) de conduit et une seconde portion (OP2) de conduit sont respectivement reliées au conduit de départ (CD) et au conduit de retour (CR) ; et la troisième portion (OP3) de conduit est disposée (raccordée) tangentiellement à la première portion de conduit, et est reliée au conduit d'injection (CI), l'une au moins des trois portions de conduit étant incurvée.

9. Dispositif selon la revendication 8, dans lequel la section de la première portion de conduit est sensiblement la même que la section de la seconde portion de conduit, tandis que la section de la troisième portion de conduit est inférieure à la section des première et seconde portions de conduit.

10. Dispositif selon l'une quelconque des revendications 7 à 9, dans lequel, les longueurs et diamètres des conduit (CR) de retour et (CI) d'injection, ainsi que les diamètres de passage des organes - tels que des vannes - disposés sur ces conduits, sont choisis de telle sorte que la perte de charge dans le conduit d'injection, corrigée des variations de cote entre l'entrée et la sortie du conduit d'injection, soit voisine de - ou inférieure à - la perte de charge dans le conduit de retour corrigée des variations de cote entre l'entrée et la sortie du conduit de retour.

11. Dispositif selon l'une quelconque des revendications 7 à 10 dans lequel la ou les vanne(s) équipant le conduit d'injection sont à « passage intégral », et est (sont) en particulier choisie(s) parmi les vannes à manchon et les vannes à boisseau.

12. Dispositif selon l'une quelconque des revendications 7 à 11, dans lequel les cotes altimétriques des premier et second réservoirs sont voisines.

13. Dispositif selon l'une quelconque des revendications 7 à 12 dans lequel les contenances respectives des premier et second réservoirs sont sensiblement identiques.

14. Dispositif selon l'une quelconque des revendications 7 à 13, dans lequel le capteur (DRA) sensible à l'apparition de mortier dans le second réservoir est un capteur radar.

15. Dispositif selon l'une quelconque des revendications 7 à 14, dans lequel chacun des réservoirs présente une forme évasée vers le haut, en particulier une forme tronconique évasée vers le haut.

16. Dispositif selon l'une quelconque des revendications 7 à 15, dans lequel la somme des contenances des premier et second réservoirs est au moins égale à la contenance du conduit d'injection.

17. Dispositif selon l'une quelconque des revendications 7 à 16, qui comporte un réceptacle (S14) apte à recueillir un liquide de rinçage du conduit d'injection.

18. Dispositif selon l'une quelconque des revendications 7 à 17, qui comporte un collecteur (CO) de forme adaptée à celle du second réservoir pour collecter les effluents gazeux sortant de ce réservoir, ainsi qu'un conduit (CS) raccordé au collecteur pour diriger les effluents vers un circuit de décontamination.

## Claims

1. A method of introducing mortar into a container (87) secured to a first vessel (R1) and a second vessel (R2), the first vessel communicating with the container via a first orifice (89), the second vessel communicating with the container via a second orifice (90), the method comprising the following operations:
• causing a first stream of mortar to circulate continuously in a circulation loop (BA);
• during the continuous circulation, extracting a second mortar stream from the circulation loop, the second stream being smaller than the first mortar stream;
• introducing the second mortar stream into the container; and
• monitoring the appearance of mortar in the second vessel, and when said appearance is detected, ceasing to extract mortar from the circulation loop.

2. A method according to claim 1, wherein, after ceasing to extract mortar from the loop, the mortar contained in an injection duct (C1) connecting the mortar circulation loop to the first vessel and to the container is expelled into the first vessel (R1) so that it is subsequently possible to clean the injection pipe, prior to filling another container.

3. A method according to claim 2, wherein the mortar contained in the injection duct is expelled by introducing compressed air or a foam ball into the injection duct and then causing a rinsing liquid to flow in said duct in order to drive and remove mortar residue that might collect on the walls of the injection duct.

4. A method according to any one of claims 1 to 3, wherein the second vessel is connected to an air filter circuit and the contaminated air expelled from the container while mortar is being introduced therein is taken from the second vessel.

5. A method according to any one of claims 1 to 4, wherein, after the mortar has dried, the container is separated from the two vessels and the "lumps" of mortar they contain, and the two orifices (89, 90) of the container are closed.

6. A method according to any one of claims 1 to 5, wherein the second mortar stream is extracted at an extraction point (OP) of the circulation loop under pressure that is sufficient to compensate for the head loss that results from conveying the extracted mortar via an injection duct (CI) connecting the extraction point to the container, and without introducing a propellant into the injection duct.

7. A device for injecting mortar into a container, the device comprising a mortar storage receiver (TM12), a mortar transfer pump (P11) connected to the storage receiver, an outlet duct (CD) for conveying the mortar leaving the pump, and a return duct (CR) for conveying mortar to the storage receiver, an injection duct (CI) extending the outlet duct and a member (OP) connecting together the outlet duct, the return duct, and the injection duct;
the device being **characterized in that** it further comprises first and second vessels (R1, R2) secured to the container in register with orifices (89, 90) provided in the wall (88) thereof, together with a sensor (DRA) sensitive to the appearance of mortar in the second vessel; and **in that**:
• the member (OP) connecting together the outlet duct, the return duct, and the injection duct, is an extractor member; and
• a mortar circulation loop (BA) comprises the mortar storage receiver (TM12), the mortar transfer pump (P11), the outlet duct (CD), the return duct (CR) and the extractor member (OP); and
• the injection duct and the loop are isolated by means of a single passageway valve (V1) placed at the inlet to the injection duct, the outlet and return ducts of the loop serving to ensure continuous circulation of the mortar, the extractor member enabling a fraction of the mortar stream flowing in the loop to be extracted and introduced into the injection device.

8. A device according to claim 7, wherein the extractor member (OP) is in the form of a Y junction or coupling presenting three duct portions: a first duct portion (OP1) and a second duct portion (OP2) are connected respectively to the outlet duct (CD) and to the return duct (CR); and the third duct portion (OP3) is placed (connected) tangentially to the first duct portion and is connected to the injection duct (CI), at least one of the three duct portions being curved.

9. A device according to claim 8, wherein the section of the first duct portion is substantially the same as the section of the second duct portion, while the section of the third duct portion is less than the section of the first and second duct portions.

10. A device according to any one of claims 7 to 9, wherein the lengths and the diameters of the return duct (CR) and of the injection duct (CI), and the through diameters of the members, such as valves, located in said ducts are selected in such a manner that the head loss in the injection duct, corrected for variations of position between the inlet and the outlet of the injection duct, is close to or less than the head loss in the return duct, corrected for variations in position between the inlet and the outlet of the return duct.

11. A device according to any one of claims 7 to 10, wherein the valve(s) fitted to the injection duct is/are "full-flow" valve(s) and is/are in particular selected from sleeve valves and plug valves.

12. A device according to any one of claims 7 to 11, wherein the height positions of the first and second vessels are similar.

13. A device according to any one of claims 7 to 12, wherein the respective capacities of the first and second vessels are substantially identical.

14. A device according to any one of claims 7 to 13, wherein the sensor (DRA) sensitive to the appearance of mortar in the second vessel is a radar sensor.

15. A device according to any one of claims 7 to 14, wherein each of the vessels presents an upwardly-flared shape, in particular an upwardly-flared frustoconical shape.

16. A device according to any one of claims 7 to 15, wherein the sum of the capacities of the first and second vessels is not less than the capacity of the injection duct.

17. A device according to any one of claims 7 to 16, including a receptacle (S14) suitable for collecting a liquid that has rinsed the injection duct.

18. A device according to any one of claims 7 to 17, including a collector (CO) of shape matching the shape of the second vessel to collect the gaseous effluents leaving the vessel, and a duct (CS) connected to the collector to take the effluents to a decontamination circuit.

## Patentansprüche

1. Verfahren zum Einbringen von Mörtel in einen Behälter (87), der mit einem ersten Reservoir (R1) und einem zweiten Reservoir (R2) verbunden ist, wobei das erste Reservoir mit dem Behälter über eine erste Öffnung (89) verbunden ist und das zweite Reservoir mit dem Behälter über eine zweite Öffnung (90) verbunden ist, wobei das Verfahren die folgenden Verfahrensschritte umfaßt :
• man ruft eine kontinuierliche Zirkulation eines ersten Flusses von Mörtel in einer Zirkulationsschleife (BA) hervor;
• man entnimmt aus der Zirkulationsschleife während der kontinuierlichen Zirkulation einen zweiten Fluß von Mörtel, der kleiner ist als der erste Fluß von Mörtel;
• man führt den zweiten Fluß von Mörtel in den Behälter ein; und
• man überwacht das Auftreten von Mörtel in dem zweiten Reservoir und man beendet die Entnahme von Mörtel aus der Zirkulationsschleife, sobald das Auftreten von Mörtel detektiert wird.

2. Verfahren gemäß Anspruch 1, wobei man nach der Beendigung der Mörtelentnahme aus der Schleife den in der Einspritzleitung (CI), welche die Mörtel-Zirkulationsschleife mit dem ersten Reservoir und dem Behälter verbindet, enthaltenen Mörtel in das erste Reservoir (R1) entleert, so daß man anschließend die Einspritzleitung reinigen kann, bevor ein weiterer Behälter befüllt wird.

3. Verfahren gemäß Anspruch 2, wobei man den in der Einspritzleitung enthaltenen Mörtel entfernt, indem man Druckluft oder einen Schaumball in die Einspritzleitung einführt, dann eine Reinigungsflüssigkeit in der Einspritzleitung zirkulieren läßt, um Mörtelreste, die sich an den Wänden der Einspritzleitung anlagern könnten mitzunehmen und zu entfernen.

4. Verfahren gemäß einem der Ansprüche 1 bis 3, wobei man den zweiten Reservoir an einen Luftfilterkreislauf anschließt und aus dem zweiten Reservoir die verunreinigte Luft abzieht, die aus dem Behälter während des Einführens von Mörtel in diesen entfernt wurde.

5. Verfahren gemäß einem der Ansprüche 1 bis 4, wobei man nach dem Trocknen des Mörtels die beiden Reservoirs und die "Mörtelstückchen", die sie enthalten, von dem Behälter trennt und die beiden Öffnungen (89, 90) des Behälters verschließt.

6. Verfahren gemäß einem der Ansprüche 1 bis 5, wobei man den zweiten Mörtelfluß in einem Entnahmepunkt (OP) aus der Zirkulationsschleife unter einem ausreichenden Druck entnimmt, um den Druckverlust aufgrund des Mörteltransportes in der Einspritzleitung (CI) zu kompensieren ohne einen Vortrieb in der Einspritzleitung, die den Entnahmepunkt mit dem Behälter verbindet, vorzusehen.

7. Vorrichtung zum Einspritzen von Mörtel in einen Behälter, die einen Behälter (TM12) zum Aufbewahren von Mörtel, eine Mörteltransportpumpe (P11), die mit dem Aufbewahrungsbehälter verbunden ist, eine Ausgangsleitung (CD) zum Transportieren des aus der Pumpe austretenden Mörtels, eine Rückflußleitung (CR) zum Transport des Mörtels zum Aufbewahrungsbehälter, eine Einspritzleitung (CI), die sich an die Ausgangsleitung anschließt und ein Organ (OP) umfaßt, das die Ausgangsleitung, die Rückflußleitung und die Einspritzleitung miteinander verbindet, wobei die Vorrichtung **dadurch gekennzeichnet ist, daß** sie weiterhin ein erstes und ein zweites Reservoir (R1, R2) umfaßt, die mit einem Behälter über Öffnungen (89, 90) verbunden sind, welche in der Wand (88) des letzteren vorgesehen sind, sowie einen Sensor (DRA), der das Auftreten von Mörtel in dem zweiten Reservoir detektieren kann und wobei
• das Organ (OP), das die Ausgangsleitung, die Rückflußleitung und die Einspritzleitung miteinander verbindet, ein Entnahmeorgan ist;
• eine Mörtel-Zirkulationsschleife (BA) den Behälter (TM12) zum Aufbewahren von Mörtel, die Mörteltransportpumpe (P11), die Ausgangsleitung (CD), die Rückflußleitung (CR) und das Entnahmeorgan (OP) umfaßt; und
• das Trennen der Einspritzleitung und der Zirkulationsschleife durch ein Einwegventil (V1) erfolgt, das am Eingang der Einspritzleitung angeordnet ist, wobei die Ausgangsleitung und die Rückflußleitung der Zirkulationsschleife die kontinuierliche Zirkulation des Mörtels erlauben und wobei das Entnahmeorgan die Entnahme eines Teils des Mörtelflusses aus der Zirkulationsschleife und das Einführen desselben in die Einspritzleitung ermöglicht.

8. Vorrichtung gemäß Anspruch 7, wobei das Entnahmeorgan (OP) als Anschluß oder als Y-Verbindung ausgebildet ist, das drei Leitungsteile aufweist: Ein erster Leitungsteil (OP1) und ein zweiter Leitungsteil (OP2) sind jeweils mit der Ausgangsleitung (CD) und der Rückflußleitung (CR) verbunden und der dritte Leitungsteil (OP3) ist tangential zum ersten Leitungsteil angeordnet (angeschlossen) und mit der Einspritzleitung (CI) verbunden, wobei wenigstens einer dieser drei Leitungsteile gekrümmt ist.

9. Vorrichtung gemäß Anspruch 8, wobei der Querschnitt des ersten Leitungsteils im Wesentlichen gleich mit dem Querschnitt des zweiten Leitungsteil ist, während der dritte Leitungsteil einen geringeren Querschnitt als der erste und der zweite Leitungsteil aufweist.

10. Vorrichtung gemäß einem der Ansprüche 7 bis 9, **dadurch gekennzeichnet, daß** die Längen und Durchmesser der Rückflußleitung (CR) und der Einspritzleitung (CI) sowie die Durchgangsdurchmesser der in diesen Leitungen angeordneten Organe - wie Ventile - so gewählt sind, daß der um den Höhenunterschied zwischen dem Eingang und dem Ausgang der Einspritzleitung korrigierte Druckverlust in der Einspritzleitung nahe dem oder kleiner als der um den Höhenunterschied zwischen dem Eingang und dem Ausgang der Rückführleitung korrigierte Druckverlust in der Rückführleitung ist.

11. Vorrichtung gemäß einem der Ansprüche 7 bis 10, wobei das oder die Ventile in der Einspritzleitung einen vollständigen Durchtritt ermöglichen und insbesondere ausgewählt sind unter den Quetschventilen und Kugelhähnen.

12. Vorrichtung gemäß einem der Ansprüche 7 bis 11, wobei die Höhe des ersten und des zweiten Reservoirs benachbart sind.

13. Vorrichtung gemäß einem der Ansprüche 7 bis 12, wobei die Fassungsvolumina des ersten und des zweiten Reservoirs im Wesentlichen identisch sind.

14. Vorrichtung gemäß einem der Ansprüche 7 bis 13, wobei der Sensor (DRA), der das Auftreten von Mörtel in dem zweiten Reservoir detektieren kann, ein Radarsensor ist.

15. Vorrichtung gemäß einem der Ansprüche 7 bis 14, wobei jedes der Reservoirs eine nach oben hin ausgebauchte Form aufweist, insbesondere eine nach oben ausgebauchte kegelstumpfförmige Form.

16. Vorrichtung gemäß einem der Ansprüche 7 bis 15, wobei die Summe der Fassungsvolumina des ersten und des zweiten Reservoirs wenigstens gleich dem Fassungsvolumen der Einspritzleitung ist.

17. Vorrichtung gemäß einem der Ansprüche 7 bis 16, die ein Gefäß (S 14) umfaßt, das geeignet ist, eine Reinigungsflüssigkeit für die Einspritzleitung aufzunehmen.

18. Vorrichtung gemäß einem der Ansprüche 7 bis 17, die einen Sammler (CO) mit einer Form umfaßt, die an diejenige des zweiten Reservoirs angepaßt ist, um das aus diesem Reservoir austretende Gas zu sammeln, sowie eine mit dem Sammler verbundene Leitung (CS), um das austretende Gas einem Dekontaminationskreislauf zuzuführen.
